# EUROPÄISCHE PATENTSCHRIFT

(11) **EP 0 094 620 B1**
(45) Veröffentlichungstag und Bekanntmachung des Hinweises auf die Patenterteilung: **24.09.1986**
(21) Anmeldenummer: 83104662.8
(22) Anmeldetag: 11.05.1983
(51) Int. Cl.: A61G 13/00

(54) **Operationstisch**
Operating table
Table d'opération

(30) Priorität: 14.05.1982 DE 3218328
(43) Veröffentlichungstag der Anmeldung: 23.11.1983
(73) Patentinhaber: Stierlen-Maquet Aktiengesellschaft, D-76437 Rastatt (DE)
(72) Erfinder: Schnelle, Eberhard, Dr. Ing., D-7550 Rastatt (DE); Hetzel, Werner, D-7583 Ottersweier (DE); Jung, Hans-Ulrich, Dipl.-Ing., D-7550 Rastatt (DE)
(74) Vertreter: Schaumburg, Thoenes & Thurn

## Beschreibung

Die Erfindung bezieht sich auf einen Operationstisch nach dem Oberbegriff des Anspruchs 1.

Ein derartiger Operationstisch ist bekannt aus dem Firmenprospekt der Firma Stierlen-Maquet AG "MAQUET 1415.", Oktober 1975. Hierbei ist am freien Ende des Tragearmes eine einzige lotrechte Aufnahmeöffnung zur Aufnahme des Gegenzugstabes vorgesehen, die in der Längsmittelebene der Lagerungsplatte liegt.Der Gegenzugstab wird ausschließlich bei einer Versorgung des Oberschenkelhalses und anderen Operationen verwendet, bei denen der Patient flach auf der Lagerungsplatte liegt. Bei Oberschenkel-Marknagelungen und ähnlichen Eingriffen, bei denen der Patient in Seitenlage liegt, wird bei dem bekannten Operationstisch an der Lagerungsplatte an der Übergangsstelle von deren Endabschnitt zu dem daran zum Kopfende hin anschließenden Abschnitt eine lotrechte Leistenstütze am Operationstischgestell angebracht, an der der vordere, oben liegende Darmbeinkamm des Patienten abgestützt wird. Dabei wird zusammen mit der Leistenstütze ein gesonderter, an deren Unterteil angelenkter Holm verwendet, der an seinem freien Ende eine Extensionsvorrichtung trägt. Die Umrüstung des Operationstisches vom Gebrauch bei Schenkelhalslagerung, d. h. bei auf dem Rücken liegendem Patienten, zum Gebrauch bei Oberschenkellagerung, d.h. bei seitlich liegendem Patienten ist daher relativ aufwendig.

Bei osteosynthetischen Operationen ist es erforderlich, das Operationsfeld mittels eines Röntgengerätes, meist eines Röntgenbildverstärkers, aufnehmen und zweckmäßig dauernd überwachen zu können. Daher ist die Lagerungsplatte durchstrahlbar ausgebildet, und das Gestell des Operationstisches ist so ausgebildet, daß es den Einsatz geeigneter Röntgenapparate nicht behindert. Dies ist auch der Grund dafür, daß der einem Teil des Gestellsbildende Tragearm nur eine geringe Breite hat. Trotzdem kann es bei Schenkelhalslagerungen schwierig sein, das Operationsfeld vor allem in lotrechter Richtung vollständig zu erfassen, da dieses nur um ein geringes Maß gegenüber dem Tragearm seitlich versetzt liegt. Bei der Oberschenkellagerung liegt andererseits der zusammen mit der Leistenstütze angebrachte Zusätzliche Holm dicht beim Operationsfeld und erschwert daher den Einsatz des Röntgenapparates.

Der Erfindung liegt die Aufgabe zugrunde, einen Operationstisch der eingangs genannten Art in konstruktiv unaufwendiger Weise derartweiterzubilden, daß eine Umrüstung zwischen Schenkelhalslagerung und Oberschenkellagerung in einfacher Weise möglich ist und in beiden Fällen das Operationsfeld für Bildverstärker oder sonstige Röntgengeräte leicht zugänglich ist.

Die Aufgabe wird gemäß der Erfindung bei einem Operationstisch der eingangs genannten Art durch die im Anspruch 1 angegebenen Merkmale gelöst.

Bei dem Operationstisch gemäß der Erfindung ist der in eine der lotrechten Aufnahmeöffnungen eingesteckte Gegenzugstab gegenüber der Längsmittelebene der Lagerungsplatte seitlich nach außen versetzt, wodurch bei einer Schenkelhalslagerung des Patienten mit auf der Lagerungsplatte liegendem Rücken das Operationsfeld, d. h. der Bereich des Oberschenkelhalses, relativ weit nach außen gerückt ist, wodurch dessen Versorgung und Durchleuchtung erleichtert werden. Zudem kann der Gegenzugstab in vielen Fällen bei Oberarmlagerung mit Seitenlage des Patienten als Leistenstütze Verwendung finden, oder anstelle des Gegenzugstabes kann eine gleichartig ausgebildete, gegenüber dem Gegenzugstab längere Leistenstütze in eine der lotrechten Aufnahmeöffnungen eingesteckt werden, ohne daß die seitliche Anbringung einer gesonderten Leistenstütze und eines besonderen Holmes erforderlich wären, da in diesen Fällen einer der vorhandenen Holme zur Anbringung der Extensionsvorrichtung verwendet werden kann. Damit wird in diesen Fällen eine Umrüstung vermieden, oder die Umrüstung beschränkt sich auf den Austausch des Gegenzugstabes gegen eine an derselben Stelle eingesteckte, längere Leistenstütze.

Ausgestaltungen der Erfindung sind in den Unteransprüchen angegeben.

Die Erfindung wird im folgenden anhand der Zeichnungen näher erläutert, in denen ein Ausführungsbeispiel dargestellt ist. Es zeigen:
Fig. 1 eine teilweise Draufsicht auf einen Operationstisch gemäß der Erfindung;
Fig. eine Seitenansicht des Operationstisches gemäß Fig. 1;
Fig. 3 eine Draufsicht auf den Endbereich des Tragearmes des Operationstisches gemäß Fig. 1 und 2 bei weggeschnittenem Endabschnitt der Lagerungsplatte;
Fig. 4 eine teilweise Stirnansicht des Operationstisches entsprechend den Pfeilen IV-IV in Fig. 2;
Fig. 5 einen teilweisen Längsschnitt durch den Operationstisch entlang der Linie V-V in Fig. 1;
Fig. 6 eine Draufsicht auf eine bei dem Operationstisch gemäß AFg. 1 verwendete zusätzliche Stützplatte.

Der in Fig. 1 und 2 dargestellte Operationstisch umfaßt ein Gestell 10, das entweder auf einer in Fig. 2 angedeuteten, ortsfesten Säule höhenverstellbar und allseitig neigbar getragen ist oder das zumindest für Transportzwecke von einem geeigneten Fahrgestell übernommen werden kann, das dann mit drei nach oben gerichteten Zapfen in an der Unterseite des Gestelles 10 vorgesehene, in Fig.1 angedeutete Öffnungen 14,15,16 eingreift. Auf dem Gestell 10 ist eine Lagerungsplatte 18 für den Oberkörper eines Patienten angeordenet, die aus zwei um Schwenkgelenke 20 gegeneinander verstellbaren Grundplatten 22, 24 und einer diese überdeckenden Polsterauflage 26 besteht und an deren in Fig. 1 und 2 linkes Ende eine Lagerungsplatte 28 für den Kopf des Patienten anschließt. Die für Röntgenstrahlen durchleuchtbar ausgebildete Lagerungsplatte 18 umfaßt einen Endabschnitt 30, der bei Schenkelhalsnagelungen und ähnlichen Operationen, bei denen sich der Patient in Rückenlage befindet, zur Auflagerung des Beckens des Patienten dient. Hierbei ist dann ein lotrechter Gegenzugstab 32 vorgesehen, der eine starre Achse 34 und in seinen in Höhe der Lagerungsplatte 18 und oberhalb der Lagerungsplatte 18 liegenden Abschnitten eine die Achse 34 konzentrisch umgebende Polsterung 36 aufweist. Unterhalb des Endabschnittes 30 ist das Gestell 10 als ein sich entlang der Längsmittelebene 38 der Lagerungsplatte 18 bis zur Stirnseite 40 des Endabschnittes 30 erstreckender Tragearm 42 ausgebildet, an dessen freiem Ende der Gegenzugstab 32 in noch zu beschreibender Weise eingesteckt und entfernbar gehalten ist. Weiter sind am freien Ende des Tragearmes 42 zwei waagerechte Holme 44,46 jeweils um eine lotrechte Achse schwenkbar angelenkt, die an ihrem vom Gestell 10 entfernten freien Enden jeweils eine als als Zugspindelaggregat ausgebildete Extensionsvorrichtung 48 tragen. Mittels letzterer kann bei in Rückenlage auf der Lagerungsplatte 18 befindlichem Patienten jeweils ein Bein des an dem Gegenzugstab 32 im Schambeinbereich abgestützten Patienten extendiert werden. Dabei können, etwa bei der Schenkelhalsnagelung nach Küntscher, gleichzeitig beide Beine extendiert werden, während es bei einer einseitigen Oberschenkelnagelung auch genügen kann, das betroffene Bein zu extendieren, während das gesunde Bein unter Verwendung eines Goepel-Beinhalters gelagert wird.

Bei dem Operationstisch gemäß Fig. 1 und 2 sind als Zusatzgeräte zwei dreieckige, gepolsterte Stützplatten 50, 52 vorgesehen, die den in der Draufsicht der Fig. 1 im wesentlichen trapezförmigen Endabschnitt 30 zu einer rechteckigen Grundform ergänzen, deren Breite zumindestannähernd so groß ist wie die Breite des an den Endabschnitt 30 anschließenden Abschnittes 54 der Lagerungsplatte 18. Weiter sind als Zusatzplatten zwei Beinauflageplatten 56, 58 gezeigt, die sich in ihrer dargestellten Gebrauchsstellung parallel zueinander vom Endabschnitt 30 der Lagerungsplatte 18 forterstrecken und die jeweils eine Tragestange 60 (Fig. 2) aufweisen, die sich nahe der Längsmittelebene 38 (Fig. 1) der Lagerungsplatte 18 parallel zu dieser erstreckt. Die Stützplatten 50, 52 ebenso wie die Beinauflageplatten 56, 58 weisen, wie aus Fig. 2 ersichtlich, in ihrer Gebrauchsstellung eine mit der Oberseite des Endabschnittes 30 der Lagerungsplatte 18 zumindest annähernd und beim Ausführungsbeispiel vollständig fluchtende Oberseite auf. Diese Stützplatteri 50, 52 und Beinauflageplatten 56, 58 ermöglichen eine schonende Auflagerung des Patienten einschließlich dessen Hüfte und Beinen vor der Operation; nach der Extension mindestens eines Beines werden die Beinauflageplatten 56, 58 und mindestens eine Stützplatte 50 oder 52 entfernt, um die Operation unbehindert durchführen zu können. Hierzu sind die Stützplatten 50, 52 und die Beinauflageplatten 56, 58 in noch näher zu beschreibender Weise leicht entfernbar am freien Ende des Tragearmes 42 in einer Steckverbindung gehalten. Damit auch bereits bei der Vorbereitung der Operation eine Durchleuchtung des Operationsfeldes möglich ist, sind sowohl die Stützplatten 50, 52 wie auch die Beinauflageplatten 56, 58 in ähnlicher Weise wie die Lagerungsplatte 18, jedoch mit Ausnahme ihrer metallischen Tragestangen, beispielsweise der Tragestangen 60 (Fig. 2), durchleuchtbar ausgebildet.

Der Gegenzugstab 32 befindet sich bei seinem Einsatz in einer gegenüber der Längsmittelebene 38 (Fig. 1) der Lagerungsplatte 18 nach außen versetzten Stellung. Dies wird dadurch erreicht, daß am freien Ende des Tragearmes 42 zwei lotrechte Aufnahmeöffnungen 64 zur steckbaren Aufnahme der Achse 34 des Gegenzugstabes 32 vorgesehen sind, die beiderseits der Längsmittelebene 38 der Lagerungsplatte 18 liegen und die gegenüber dieser Längsmittelachse 38 um weniger als die halbe größte Breite der Lagerungsplatte 18 nach außen versetzt sind; der Gegenzugstab 32 ist mit seiner Achse 34 in eine dieser lotrechten Aufnahmeöffnungen 64 eingesteckt und ist um eine entsprechende Strecke gegenüber der Längsmittelebene 38 nach außen versetzt. Zweckmäßig ist die Strecke dieser Versetzung nach außen derart gewählt, daß der Abstand der Mitte einer lotrechten Aufnahmeöffnung 64 von der Längsmittelebene 38 zwischen 5 cm und 15 cm beträgt. Beim Ausführungsbeispiel beträgt dieser Mittenabstand 11 cm, während die größte Breite der Lagerungsplatte 18 bei einer annähernd 50 cm liegt.

In Fig. 1 ist der Gegenzugstab 32 gegenüber der Längsmittelebene 38 nach oben, d. h. gegenüber der Längsachse eines auf der Lagerungsplatte 18 in Rückenlage liegenden Patienten nach links versetzt. Der linke Oberschenkelhals des Patienten ist dadurch gegenüber einer entlang der Längsmittelebene 38 der Lagerungsplatte 18 ausgerichteten Lagerung des Patienten nach außen gerückt und hierdurch besonders leicht für den operierenden Arzt zugänglich. Die Stützplatte 52 ist hierbei abgenommen und behindert daher weder die Operation noch mit ihrer metallischen Tragestange, die noch anhand von Fig. 6 zu beschreiben sein wird, die Durchleuchtung des Operationsbereiches.

Entsprechendes gilt bei einer Operation im Bereich des rechten Oberschenkelhalses des Patienten, bei der der Gegenzugstab 32 in die in Fig.1 untere, bezüglich des Patienten rechte lotrechte Aufnahmeöffnung 64 eingesteckt und die Stützplatte 50 entfernt wird.

Die seitliche Versetzung des Gegenzugstabes 32 gegenüber der Längsmittelebene 38 hat zur Folge, daß der Gegenzugstab 32 bei Operationen mit seitlich liegendem Patienten, beispielsweise bei der Oberschenkelmarknagelung, als Leistenstütze für den Patienten dienen kann. Allenfalls ist der in Fig. 1 ausgezogen gezeigte Gegenzugstab 32 bei Bedarf durch eine längere, im übrigen gleichartig ausgebildete Leistenstütze 66 zu ersetzen. Es ist dabei also nicht erforderlich, in der sonst üblichen Weise seitlich der Lagerungsplatte 18, etwa am Übergang-zwischen dem Endabschnitt 30 und dem anschließenden Abschnitt 54, eine gesonderte Leistenstütze mit einem gesonderten Holm für eine Extensionsvorrichtung zu montieren.

Es ist andererseits bei Bedarf auch möglich, zur Durchführung von Oberschenkel-Osteosynthesen bei seitlich liegendem Patienten und bei entferntem Gegenzugstab 32 eine höhenverstellbare, lotrechte Leistenstütze vorzusehen, die annäherend in Höhe ihres die Lagerungsplatte 18 nach oben überragenden Längenabschnittes eine waagerechte Auflage für den obenliegenden Oberschenkel des Patienten aufweist. Damit das bei derartigen höhenverstellbaren Leistenstützen nach unten ragende Gehäuse, in dem die Spindel für die Höhenverstellung untergebracht ist, den Verschwenkbereich des verwendeten Holmes 44 oder 46 nicht derartig begrenzt, daß dieser den Einsatz eines Bildwandlergerätes oder sonstigen Röntgenapparates behindert, bestehen die die Extensionsvorrichtung 48 tragenden Holme 44, 46 zweckmäßig wie beim Ausführungsbeispiel aus zwei miteinandergelenkig verbundenen Abschnitten 68, 70, wobei der zum Tragearm 42 hin liegende Abschnitt 68 merklich kürzer ist und der längere Abschnitt 70 in üblicher Weise teleskopisch verlängerbar und in der jeweils gewünschten Länge in nicht näher dargestellter Weise arretierbar ist. Das die Abschnitte 68, 70 verbindende, eine Verschwenkung um eine lotrechte Achse zulassende Schwenkgelenk 72 ist in der jeweils gewünschten Schwenkstellung mittels eines Hebels 74 feststellbar. Die Verschwenkbarkeit der Abschnitte 68, 70 gegeneinander ist im übrigen auch bei der Verwendung des Operationstisches bei Oberschenkelhalsoperationen und ähnlichen Eingriffen zweckmäßig, bei denen der Patient auf dem Rücken liegt, da hierdurch die Holme 44,46 besonders leicht in eine Stellung gebracht werden, bei der sie den Einsatz eines Bildverstärkers oder sonstigen Röntgenapparates nicht behindern.

Wie aus der Draufsicht der Fig. 1 erkennbar, haben die lotrechten Aufnahme Öffnungen 64 einen parallel zur Längsmittelebene 38 der Lagerungsplatte 18 gemessenen Mittenabstand von der Stirnseite 40 des Endabschnittes 30, der annähernd dem Halbmesser des Gegenzugstabes 32 in seinem oberhalb der Lagerungsplatte 18 liegenden Abschnitt gleicht. Weiter weist der Endabschnitt 30 uberhalb der lotrechten Aufnahmeöffnungcn 64 zu seiner Stirnseite 40 und zu seinen Längsseiten 76, 78 hin offene im Ausführungsbeispiel als Innenecke ausgebildete Ausnehmungen 80, 82, deren Querschnitt geringfügig größer als der Querschnitt des Gegenzugstabes 32 in dessen die Lagerungsplatte 18 durchsetzendem Abschnitt ist. Der Endabschnitt 30 erstreckt sich also mit anderen Worten in Längsrichtung so weit, daß seine Stirnseite 40 annähernd mit der der Lagerungsplatte 18 abgewandten Seite des Gegenzugstabes 32 fluchtet. Aufgrund dieser relativ großen Längserstreckung des Endabschnittes 30 ist es möglich bei Verwendung des Gegenzugstabes 32 oder einer Leistenstütze 66 das Becken des seitlich liegenden Patienten noch auf dem Endabschnitt 30 zu lagern. Nur in Sonderfällen, etwa bei der Verwendung einer anstelle einer Stützplatte 50, 52 seitlich angebauten Leistenstütze kann es erforderlich sein, an der Stelle der dann fortgefallenen Beinauflageplatten 56, 58 eine gesonderte Beckenauflageplatte vorzusehen, die in entsprechender, noch zu beschreibender Weise wie die Beinauflageplatten 56, 58 an das freie Ende des Trägers 42 angesteckt wird und die dann als Verlängerung des Endabschnittes 30. über seine Stirnseite 40 hinaus wirkt.

Die trapezförmige Verjüngung des Emdabschnittes 30, die bei während der Operation abgenommener Stützplatte 50, 52 den Zugang zum Operationsbereich, insbesondere zum Schenkelhalsbereich, erleichtert, ist beim Ausführungsbeispiel derart getroffen, daß die gedachten Schnittpunkte der Längsseiten 76, 78 des Endabschnittes 30 mit dessen Stirnseite 40 von der Längsmittelebene 38 der Lagerungsplatte 18 einen Abstand haben, der annähernd so groß wie der Mittenabstand einer lotrechten Aufnahmeöffnung 64 von der Längsmittelebene 58 zuzüglich des Halbmessers des Gegenzugstabes 32 in seinem oberhalb der Lagerungsplatte 18 liegenden Abschnitt. Hierdurch ergibt sich die bereits erwähnte Stellung des Gegenzugstabes 32 in einer als Innenecke ausgebildeten Ausnehmung 80 oder 82, was hinsichtlich der Zugänglichkeit der lotrechten Aufnahmeöffnungen 64 Vorteile hat.

Die lotrechten Aufnahmeöffnungen 64 sind in einem Adapter 84 gebildet, dessen Konstruktion aus Fig. 3 bis 5 näher hervorgeht.

Der Adapter 84 umfaßt zwei quer, nämlich senkrecht zur Längsmittelebene 38 gerichtete, waagerechte, miteinander fluchtende Rohrabschnitte 86, 88. In diesen sind die lotrechten Aufnahmeöffnungen 64 als Bohrungen gebildet, die die jeweilige obere und untere Wandung durchsetzen, so daß ein am unteren Ende der Achse 34 (Fig. 2) des Gegenzugstabes 32 gebildeter Zapfen 90, dessen Länge geringfügig größer als die Außenabmessungen der Rohrabsschnitte 86, 88 ist, eingesteckt gehalten werden kann. Die nach außen gerichteten, offenen Mündungen der quer gerichteten Rohrabschnitte 86, 88 dienen zugleich als unterhalb der Lagerungsplatte 18 seitlich außerhalb der lotrechten Aufnahmeöffnungen 64 liegende, quer zur Längsmittelebene 38 und waagerecht gerichtete Aufnahmeöffnungen 92, 94 von quadratischem Querschnitt, in denen ein Zusatzgerät wie beispielsweise die Stützplatte 50 oder 52 (Fig. 1) mit einem geeigneten waagerechten Zapfen eingesteckt gehalten werden kann. Um die Durchleuchtung nicht zu behindern, ist der gegenseitige Außenabstand der quer gerichteten Aufnahmeöffnungen 92, 94 zweckmäßig wie beim Ausführungsbeispiel nur geringfügig größer als der gegenseitige Mittenabstand der lotrechten Aufnahmeöffnungen 64.

Die Höhe der quer gerichteten Aufnahmeöffnungen 92.94 ist so gewählt, daß diese zwischen der Unterseite der Lagerungsplatte 18 und den am Tragearm 42 befindlichen Schwenkgelenken 96, 98 der Holme 44,46 liegt; der lotrechte Mittenabstand zwischen den Holmen 44,46 und den quer gerichteten Aufnahmeöffnungen 92, 94 liegt zweckmäßig zwischen 8 cm und 15 cm oder mehr, um ein Hindurchschwenken der Holme 44, 46 unter Zusatzgeräten zu ermöglichen, deren waagerechte Zapfen in den quer gerichteten Aufnahmeöffnungen 92, 94 eingesteckt sind.

Die quer gerichteten Rohrabschnitte 86, 88 sind an ihren zur Längsmittelebene 38 hin liegenden inneren Enden mit der Außenseite jeweils eines weiteren Rohrabschnittes 100, 102 verschweißt. Diese Rohrabschnitte 100, 102 erstrecken sich beiderseits der Längsmittelebene 38 parallel zu dieser und damit auch parallel zueinander in waagerechter Richtung. Ihre Innen- und Außenquerschnitte gleichen den Innenbzw. Außenquerschnitten der quergerichteten Rohrabschnitte 86, 88. Die längsgericheten Rohrabschnitte 100,102 fluchten mit ihren von der Lagerungsplatte 18 fortweisenden Stirnseiten annähernd mit den von der Lagerungsplatte 18 fortweisenden, lotrechten Außenseiten der quergerichteten Rohrabschnitte 86, 88 und damit annähernd mit der Stirnseite 40 des Endabschnittes 30. Weiter münden die längsgerichteten Rohrabschnitte 100, 102 an ihren genannten Stirnseiten offen und bilden damit zwei längs und waagerecht gerichtete, auf gleicher Höhe wie die quergerichteten Aufnahmeöffnungen 92,94 liegende Aufnahmeöffnungen 104,106.

Die längs gerichteten Aufnahmeöffnungen 104, 106 dienen zur steckbaren Aufnahme geeignet bemessener, im Querschnitt quadratischer, waagerechter Zapfen von Zusatzplatten, die in ihrer Gebrauchsstellung eine mit der Oberseite des Endabschnittes 30 der Lagerungsptatte 18 zumindest annähernd fluchtende Oberseite aufweisen. Solche Zusatzplatten sind die in Fig. 1 und 2 gezeigten Beinauflageplatten 56, 58, die sich in Gebrauchsstellung parallel zueinander vom Endabschnitt 30 der Lagerungsplatte 18 fort erstrecken und die jeweils eine Tragestange 108 (Fig. 2) aufweisen, die sich nahe der Längsmittelebene 38 parallel zu dieser waagerecht erstreckt und in einem einer längsgerichteten Aufnahmeöffnung 104,106 angepaßten, nicht näher dargestellten Zapfen endet. Ebenfalls kann als Zusatzplatte die bereits oben erwähnte Beckenstützplatte vorgesehen sein, die bei seitlich in einer der quer gerichteten Aufnahmeöffnungen 92,94 gehaltener Leistenstütze zur Verlängerung des Endabschnittes 30 dienen kann und die zwei in die längsgerichteten Aufnahmeöffnungen 104, 106 einsteckbare, waagerechte Zapfen aufweisen kann.

Die längsgerichteten Rohrabschnitte 100, 102 haben eine zur Aufnahme der vorgenannten Zapfen geeignet bemessene Länge und erstrecken sich hierzu, wie aus Fig. 3 und 5. ersichtlich, mit ihren zur Lagerungsplatte 18 weisenden Enden über die nach dort liegende lotrechte Seite der quergerichteten Rohrabschnitte 86, 88 hinaus. Der Mittenabstand der von den längs richteten Rohrabschnitten 100, 102 gebildeten, längs gegerichteten Aufnahme Öffnungen 104,106 ist relativ gering und sollte jedenfalls geringer sein als der gegenseitige Mittenabstand der lotrechten Aufnahmeöffnungen 64. Beim Ausführungsbeispiel beträgt der gegenseitige Mittenabstand der längsgerichteten Aufnahmeöffnungen 104,106 annähernd 10 cm. Durch diesen geringen Mittenabstand und den entsprechenden geringen Abstand der Tragestangen 108 der Beinauflageplatten 56, 58 wird eine leichte Durchleuchtbarkeit letzterer erreicht.

Die einander zugewandten lotrechten Seiten der längs gerichteten Rohrabschnitte 100,102 sind in ihren mit den quergerichteten Rohrabschnitten 86, 88 fluchtenden Bereichen mit einem Zwischenteil verschweißt, das von einem lotrechten, im quadratischen Querschnitt den Rohrabschnitten 86, 88, 100 und 102 gleichenden Rohrabschnitt 110 gebildet ist, der sich von der Höhe der gemeinsamen Oberseiten der Rohrabschnitte 86, 88, 100, 102 nach unten zum freien Ende des Tragearmes 42 erstreckt und an diesem mittels Schrauben 112,114 befestigt ist. Hierdurch hat der Adapter 84 insgesamt im wesentlichen eine stehend T-förmige Gestalt.

Das freie Ende des Tragearmes 42 ist, wie insbesondere aus Fig. 4 und 5 hervorgeht, im Querschnitt umgekehrt T-förmig gestaltet. Es weist hier einen sich entlang der Längsmittelebene 38 erstreckenden Mittelteil 116 auf, an dessen von der Lagerungsplatte 18 fortweisender Stirnseite der lotrechte Rohrabschnitt 110 mittels der Schraube 112 befestigt ist. Letztere durchsetzt beide Wandungen des lotrechten Rohrabschnittes 110 und ist in dessen Innenraum von einer Hülse 118 umgeben, die ein Zusammendrücken des lotrechten Rohrabschnittes 110 verhindert. Weiter weist das Ende des Tragearmes 42 beiderseits des Mittelteiles 116 zwei in Querrichtung nach außen ragende,unten liegende Flansche 120,122 auf, die den Mittelteil 116 auch in Längsrichtung geringfügig überragen. Die von der Lagerungsplatte 18 fort liegende Wandung des lotrechten Rohrabschnittes 110 setzt sich nach unten in einem Flansch 124 fort, der mittels der Schrauben 114 an dem den Mittelteil 116 in Längsrichtung überragenden Bereich der Flanschfortsätze 120, 122 befestigt ist. Hierdurch ist der Adapter 84 insgesamt sehr biegesteif mit dem freien Ende des Tragearms 42 verbunden, was angesichts der beispielsweise von den Beinauflageplatten 56, 58 auf den Adapter 84 ausgeübten Biegemomente wichtig ist. Die Oberseite des Adapters 84 ist zudem über Stützsäulen 126,128 mit dem Endabschnitt 30 der Lagerungsplitte 18 verbunden, wodurch die Biegesteifheit weiter erhöht und der Endabschnitt 30 zusätzlich in lotrechter Richtung abgestützt wird. Zur Erhöhung der Festigkeit der quer gerichteten Rohrabschnitte 88 bei auf den Gegenzugstab 32 wirkenden Biegemomenten sind die Ober- und Unterseiten der quer gerichteten Rohrabschnitte 86, 88 jeweils in der Umgebung der lotrechten Aufnahmeöffnungen 64 mittels aufgeschweißter Metallringe 130,132 bzw. 134,136 verstärkt.

Die Schwenkgelenke 96, 98, mittels derer die Holme 44,46 am freien Ende des Tragearmes 42 angelenkt sind, sind beiderseits der Längsmittelebene 38 in gegenseitigem Abstand angeordnet, und zwar befinden sie sich beiderseits des Mittelteiles 116 und lotrechten Rohrabschnittes 110 auf den Oberseiten der Flanschfortsätze 120, 122. Sie können in der jeweils gewünschte Lage mittels Hebeln 138,140 festgestellt werden. Da die Schwenkgelenke 96, 98 unterhalb des Endabschnittes 30 liegen, ohne dessen Stirnseite 40 in Längsrichtung zu überragen, können bei geeignet verschwenkten Holmen 44,46 Durchleuchtungen von außen her bis hin zur Stirnseite 40 des Endabschnittes 30 vorgenommen werden, ohne daß hierbei die Schwenkgelenke 96, 98, die Holme 44, 46 oder der Adapter 84 stören.

In Fig. 8 ist die Ausbildung der dreieckigen Stützplatte 52 näher dargestellt; die Stützplatte 50 ist von entsprechender, spiegelsymmetrischer Ausführung. Die Stützplatte 52 weist einen durchleuchtbaren, gepolsterten waagerechten Oberteil 142, eine unterhalb des Oberteils 42 liegende, waagerechte Tragestange 144, den Oberteil 142 und die Tragestange 144 verbindende lotrechte Zapfen 146, 148 und einen waagerechten Zapfen 150 von quadratischem Querschnitt auf, der als Fortsatz der Tragestange 144 gebildet ist und in der Draufsicht den Oberteil 142 nach außen überragt. Um die Stützplatte 52 in ihre Gebrauchestellung seitlich des Endabschnittes 30 (Fig. 1) zu bringen, wird der Zapfen 150 in die quer gerichtete Aufnahmeöffnung 94 des quer gerichteten Rohrabschnittes 88 eingesteckt. Der Zapfen 90 des Gegenzugstabes 32 und damit die die

lotrechte Aufnahmeöffnung 64 (Fig. 4) bildende Bohrung haben einen gegenüber der in waagerechter Richtung gemessenen lichten Weite des quer gerichteten Rohrabschnittes 88 geringeren Durchmesser, und der Zapfen 150, dessen Länge größer ist als die Länge des Rohrabschnittes 88 zwischen seinem Mündungsende und der ihn durchsetzenden lotrechten Aufnahmeöffnung 84, weist eine zu seinem Ende hin offene, lotrechte, schlitzförmige Ausnehmung 152 auf, deren Weite mindestens so groß ist wie der Durchmesser des Zapfens 90 und der lotrechten Aufnahmeöffnungen 64. Damit ist es möglich, die Stützplatte 52 trotz eingestecktem Gegenzugstab 32 jederzeit anzubringen bzw. abzunehmen, und umgekehrt auch den Gegenzugstab 32 oder eine Leistenstütze 66 (Fig 2) jederzeit einzustecken oder abzunehmen, gleich ob die Stützplitte 52 montiert ist oder nicht.

Bei Zusatzgeräten, die anstelle der Stützplatten 50, 52 mit waagerechten Zapfen in die quer gerichteten Aufnahmeöffnungen 92, 94 einschiebbar sind und die bei entferntem Gegenzugstab 32 gegen eine Verschiebung ihres Zapfens aus der quergerichteten Aufnahmeöffnung 92,94 heraus gesichert werden sollen, kann es abweichend von der Konstruktion der Stützplatten 50, 52 zweckmäßig sein, den Zapfen mit einer lotrechten Bohrung zu versehen, die bei in eine quer gerichtete Aufnahmeöffnung 92, 94 eingestecktem Zapfen mit einer lotrechten Aufnahmeöffnung 64 fluchtet,und in letztere einen Bolzen einzustecken, der die lotrechte Aufnahmeöffnung 64 und die genannte Bohrung des Zapfens durchsetzt, um letzteren zu verriegeln. Diese Konstruktion ist insbesondere für in Sonderfällen eingesetzte, instelle einer Stützplatte 50, 52 seitlich angebrachte Leistensützen zweckmäßig.

## Patentansprüche

1. Operationstisch für Operationen an extendierten Extremitäten von Patienten, mit einem auf einer ortsfesten Säule (12) oder einem Wagen getragenen Gestell (10), mit einer darauf angeordneten Lagerungsplatte (18) für den Oberkörper des Patienten, die einen zur Auflagerung des Beckens des Patienten verwendbaren Endabschnitt (30) umfasst, unterhalb von dem das Gestell (10) als ein sich entlang der Längsmittelebene (38) der Lagerungsplatte (18) bis zur Stirnseite (40) des Endabschnittes (30) erstreckender Tragearm (42) ausgebildet ist, mit einem in lotrechter Stellung am freien Ende des Tragearmes (42) nahe der Stirnseite (40) des Endabschnittes (30) in einer lotrechten Aufnahmeöffnung (64) eingesteckt befestigbaren Gegenzugstab (32) und mit zwei Extensionsvorrichtungen (48), die von am freien Ende des Tragearmes (42) jeweils um eine lotrechte Achse schwenkbar angelenkten, waagerechten Holmen (44, 46) getragen sind und mittels derer jeweils ein Bein des an dem Gegenzugstab (32) abgestützten Patienten extendierbar ist, dadurch gekennzeichnet, daß am freien Ende des Tragearmes (42) zwei lotrechte Aufnahmeöffnungen (64) zur Aufnahme des Gegenzugstabes (32) vorgesehen sind, die beiderseits der Längsmittelebene (38) der Lagerungsplatte (18) liegen und gegenüber dieser Längsmittelebene (38) um weniger als die halbe größte Breite der Lagerungsplatte (18) nach außen versetzt sind.

2. Operationstisch nach Anspruch 1, dadurch gekennzeichnet, daß die lotrechten Aufnahmeöffnungen (64) um einen Mittenabstand von jeweils 5 cm, bis 15 cm, vorzugsweise um annähernd 11 cm, gegenüber der Längsmittelebene (38) der Lagerungsplatte (18) versetzt sind.

3. Operationstisch nach Anspruch 1 oder 2, dadurch gekennzeichnet, daß die lotrechten Aufnahmeöffnungen (64) einen Mittenabstand von der Stirnseite (40) des Endabschnittes (30) haben, der annähernd dem Halbmesser des Gegenzustabes (32) in dessen oberhalb der Lagerungsplatte (18) liegendem Abschnitt gleicht, und daß oberhalb der lotrechten Aufnahmeöffnungen (64) der Endabschnitt (30) zu seiner Stirnseite (40) hin offene Ausnehmungen (80,82) aufweist, deren Querschnitt geringfügig größer als der Querschnitt des Gegenzugstabes (32) in dessen die Lagerungsplatte (18) durchsetzendem Abschnitt ist.

4. Operationstisch nach einem der vorangehenden Ansprüche, dadurch gekennzeichnet, daß sich der Endabschnitt (30) zu seiner Stirnseite (40) hin trapezartig verjüngt.

5. Operationstisch nach Anspruch 4, dadurch gekennzeichnet, daß die Schnittpunkte der Längsseiten (76, 78) des Endabschnittes (30) mit dessen Stirnseite (40) von der Längsmittelebene (38) der Lagerungsplatte (18) einen Abstand haben, der annähernd so groß ist wie der Mittenabstand einer lotrechten Aufnahmeöffnung (64) von der Längsmittelebene der Lagerungsplatte (18) zuzüglich des Halbmessers des Gegenzugstabes (32) in dessen oberhalb der Lagerungsplatte (18) liegendem Abschnitt.

6. Operationstisch nach einem der vorangehenden Ansprüche, dadurch gekennzeichnet, daß unter der Lagerungsplatte (18) seitlich außerhalb der lotrechten Aufnahmeöffnungen (64) jeweils eine quer zur Längsmittelebene (38) der Lagerungsplatte (18) und waagerecht gerichtete Aufnahmeöffnung (92, 94) von unrundem Querschnitt gebildet ist und daß mindestens ein Zusatzgerät (50, 52) vorgesehen ist, das mit einem zugehörigen waagerechten Zapfen (150) in einer dieser quer gerichteten Aufnahmeöffnungen (92, 94) eingesteckt befestigbar ist.

7. Operationstisch nach Anspruch 6, dadurch gekennzeichnet, daß der gegenseitige Außenabstand der quer gerichteten Aufnahmeöffnungen (92, 94) geringfügig größer als der gegenseitige Mittenabstand der lotrechten Aufnahmeöffnungen (64) ist.

8. Operationstisch nach Anspruch 6 oder 7, dadurch gekennzeichnet, daß die quer gerichteten Aufnahmeöffnungen (92, 94) und der zugehörige Zapfen (150) rechteckige, vorzugsweise quadratische Querschnitte haben.

9. Operationstisch nach einem der Ansprüche 6 bis 8, dadurch gekennzeichnet, daß die quer gerichteten Aufnahmeöffnungen (92, 94) von den Mündungen zweier quer und waagerecht gerichteter, miteinander fluchtender Rohrabschnitte (86, 88) gebildet sind, die vom freien Ende des Tragearmes (42) getragen sind.

10. Operationstisch nach Anspruch 9, dadurch gekennzeichnet, daß die lotrechten Aufnahmeöffnungen (64) von die quer gerichteten Rohrabschnitte (86, 88) lotrecht durchsetzenden Bohrungen gebildet sind.

11. Operationstisch nach Anspruch 10, dadurch gekennzeichnet, daß die die lotrechten Aufnahmeöffnungen (64) bildenden Bohrungen einen gegenüber der in waagerechter Richtung gemessenen lichten Weite der quer gerichteten Rohrabschnitt (86, 88) geringeren Durchmesser haben, daß die Länge jedes dieser Rohrabschnitte (86, 88) zwischen seinem Mündungsende und der ihn durchsetzenden lotrechten Aufnahmeöffnung (64) geringer ist als die Länge des zugehörigen Zapfens (150) und daß dieser Zapfen (150) eine zu seinem Ende hin offene, lotrechte, schlitzförmige Ausnehmung (152) aufweist, deren Weite mindestens so groß ist wie der Durchmesser der lotrechten Aufnahmeöffnungen (64).

12. Operationstisch nach Anspruch 4 oder 5 und nach einem der Ansprüche 6 bis 11, dadurch gekennzeichnet, daß als Zusatzgeräte zwei dreieckige Stützplatten (50, 52) vorgesehen sind, die jeweils einen den quer gerichteten Aufnahmeöffnungen (92, 94) angepaßten Zapfen (150) aufweisen und die bei in diese Aufnahmeöffnungen (92, 94) eingestecktem Zapfen (150) den trapezförmigen Endabschnitt (30) zumindest annähernd zu einer rechteckigen Grundform ergänzen, deren Breite zumindest annähernd so groß ist wie die Breite des an den Endabschnitt (30) anschließenden Abschnittes (54) der Lagerungsplatte (18).

13. Operationstisch nach einem der Ansprüche 6 bis 12, dadurch gekennzeichnet, daß als ein mit einem den quer gerichteten Aufnahmeöffnungen (92, 94) angepaßten Zapfen (150) versehenes Zusatzgerät zur Durchführung von Oberschenkel-Osteosynthesen bei seitlich liegendem Patienten und bei entferntem Gegenzugstab (32) eine vorzugsweise höhenverstellbare, lotrechte Leistenstütze vorgesehen ist, die annähernd in der halben Höhe ihres die Lagerungsplatte (18) nach oben überragenden Längenabschnittes eine waagerechte Auflage für den oben liegenden Oberschenkel des Patienten aufweist.

14. Operationstisch nach einem der Ansprüche 6 bis 10 oder nach Anspruch 13, dadurch gekennzeichnet, daß der den quer gerichteten Aufnahmeöffnungen (92, 94) zugeordnete Zapfen (150) eine lotrechte Bohrung aufweist, die bei in eine quer gerichtete Aufnahmeöffnung (92, 94) eingestecktem Zapfen (150) mit einer lotrechten Aufnahmeöffnung (64) fluchtet, und daß ein Bolzen vorgesehen ist, der in eine lotrechte Aufnahmeöffnung (64) und die Bohrung des genannten Zapfens (150) durchsetzender Stellung diesen Zapfen (150) verriegelt.

15. Operationstisch nach einem der vorangehenden Ansprüche, dadurch gekennzeichnet, daß die die Extensionsvorrichtungen (48) tragenden Holme (44,46) jeweils aus zwei miteinander gelenkig verbundenen Abschnitten (68, 70) bestehen.

16. Operationstisch nach Anspruch 6 oder nach Anspruch 6 und einem der Ansprüche 7 bis 15, dadurch gekennzeichnet, daß die quer gerichteten Aufnahmeöffnungen (92, 94) eine Höhe aufweisen, die zwischen der Unterseite der Lagerungsplatte (18) und den am Tragearm (42) vorgesehenen Schwenkgelenken (96, 98) der Holme (44, 46) vorzugsweise um 8 cm bis 15 cm oberhalb dieser Schwenkgelenke (96, 98) liegt.

17. Operationstisch nach Anspruch 9 und 16, dadurch gekennzeichnet, daß die Schwenkgelenke (96,98) der Holme (44,46) auf der Oberseite des Tragearmes (42) beiderseits der Längsmittelebene (38) der Lagerungsplatte (18) in gegenseitigem Abstand angeordnet sind.

18. Operationstisch nach den Ansprüchen 10 und 16 oder 17, dadurch gekennzeichnet, daß ein mit den quer gerichteten Rohrabschnitten (86, 88) einen T-förmigen Adapter (84) bildender, lotrechter Rohrabschnitt (110) vorgesehen ist, der sich von der Höhe der quer gerichteten Rohrabschnitte (86, 88) zu deren Verbindung mit dem Tragearm (42) bis zu dessen Oberseite nach unten erstreckt und mit diesem verwindungssteif verbunden ist.

19. Operationstisch nach einem der vorangehenden Ansprüche dadurch gekennzeichnet, daß unterhalb der Stirnseite (40) des Endabschnittes (30) der Lagerungsplatte (18) beiderseits von deren Längsmittelebene (38) zwei in waagerechter Richtung mit einem gegenüber dem gegenseitigen Abstand der lotrechten Aufnahmeöffnungen (64) geringeren Abstand voneinander angeordnete, längs der Längsmittelebene (38) der Lagerungsplatte (18) und waagerecht gerichtete Aufnahmeöffnungen (104,106) von unrundem Querschnitt gebildet sind und daß mindestens eine Zusatzplatte (56, 58) vorgesehen ist, die mit einem waagerechten Zapfen von entsprechend unrundem Querschnitt in mindestens einer dieser längsgerichteten Aufnahmeöffnungen (104, 106) eingesteckt befestigbar ist und in der dabei eingenommenen Gebrauchsstellung eine mit der Oberseite des Endabschnittes (30) der Lagerungsplatte (18) zumindest annähernd fluchtende Oberseite aufweist.

20. Operationstisch nach Anspruch 19, dadurch gekennzeichnet, daß der gegenseitige Mittenabstand der längs richteten Aufnahmeöffnungen (104,106) annähernd 10 cm beträgt.

21. Operationstisch nach Anspruch 19 oder 20, dadurch gekennzeichnet, daß die längs gerichteten Aufnahmeöffnungen (104, 106) und die zugehörigen Zapfen rechteckige, vorzugsweise quadratische Querschnitte haben.

22. Operationstisch nach einem der Ansprüche 6 bis 18 und nach einem der Ansprüche 19 bis 21, dadurch gekennzeichnet, daß die quer gerichteten Aufnahmeöffnungen (92, 94) und die längs gerichteten Aufnahmeöffnungen (104,106) gleiche Querschnitte aufweisen.

23. Operationstisch nach einem der Ansprüche 6 bis 18 und nach einem der Ansprüche 19 bis 22, dadurch gekennzeichnet daß die quer gerichteten Aufnahmeöffnungen (92, 94) und die längs gerichteten Aufnahmeöffnungen (104,106) auf gleicher Höhe angeordnet sind.

24. Operationstisch nach einem der Ansprüche 19 bis 23, dadurch gekennzeichnet, daß die längsgerichtete Aufnahmeöffnungen (104,106) von den Mündungen zweier längs und waagerecht gerichteter, parallel zueinander angeordneter Rohrabschnitte (100,102) gebildet sind, die von dem freien Ende des Tragearmes (42) getragen sind.

25. Operationstisch nach Anspruch 24, dadurch gekennzeichnet, daß die längs gerichteten Rohrabschnitte (100,102) und die quer gerichteten Rohrabschnitte (86, 88) paarweise unmittelbar miteinander verbunden sind, wobei vorzugsweise die Mündungsenden der längs gerichteten Rohrabschnitte (100, 102) mit den der Lagerungsplatte (18) abgewandten, lotrechten Außenseiten der quer gerichteten Rohrabschnitte (86, 88) fluchten, und daß die längs gerichteten Rohrabschnitte (104, 106) mittels eines Zwischenteiles (110) miteinander und mit dem Tragearm (42) verbunden sind.

26. Operationstisch nach Anspruch 18 und nach Anspruch 25, dadurch gekennzeichnet, daß der lotrechte Rohrabschnitt (110) den Zwischenteil bildet.

27. Operationstisch nach einem der Ansprüche 19 bis 26, dadurch gekennzeichnet, daß als Zusatzplatten zwei Beinauflageplatten (56, 58) vorgesehen sind, die sich in Gebrauchsstellung parallel zueinander vom Endabschnitt (30) der Lagerungsplatte (18) fort erstrecken und die jeweils eine Tragestange (108) aufweisen, die sich nahe der Längsmittelebene (38) der Lagerungsplatte (18) parallel zu dieser erstreckt und in einem einer längs gerichteten Aufnahmeöffnung (104,106) angepaßten Zapfen endet.

## Claims

1. An operating table for operations on the extended extremities of patients, with a frame (10) carried by a fixed in place column (12) or by a carriage, with a support plate (18) arranged on the frame for the upper body of the patient, which support plate has an end section (30) usable to support the pelvis of the patient, below which end section the frame (10) is constructed in the form of a support arm (42) which extends along the longitudinal middle plane (38) of the support plate (18) to the forward side (40) of the end section (30), with a counterbar (32) in a vertical position at the free end of the support arm (42) near the forward side (40) of the end section (30) inserted in a vertical receiving opening (64) and with two tension devices (48) held by horizontal spars (44,46) which are each pivotally connected to the free end of the support arm (42) for movement about a vertical axis, and by means of which one leg of the patient held by the counterbar (32) is extended,
characterized in that at the free end of the support arm (42) are two vertical receiving openings (64) for the reception of the counterbar (32) which receiving openings are located on opposite sides of the longitudinal middle plane (38) of the support plate (18) and with respect to the longitudinal middle plane (38) are displaced outwardly by less than half the largest width of the support plate (18).

2. An operating table as claimed in Claim 1,
characterized in that the vertical receiving openings (64) have their centers displaced from the longitudinal middle plane (38) of the support plate (18) by a distance of from 5 cm to 15 cm, preferably approximately 11 cm.

3. An operating table as claimed in Claim 1 or 2,
characterized in that the vertical receiving openings (64) have their centers displaced from the forward side (40) of the end section (30) by approximately the radius of the counterbar (32) in the portion of the counterbar which is located above the support plate (18), and that above the vertical receiving openings (64) the end section (30) has open recesses (80, 82) extending inwardly of its forward side (40), the cross-section of which recesses is slightly larger than the cross-section of the counterbar (32) in a cross-section taken in the plane of the support plate (18).

4. An operating table as claimed in any one of the preceding claims,
characterized in that the end section (30) tapers trapezoidally to its forward side (40).

5. An operating table as claimed in Claim 4,
characterized in that the intersection points of the longitudinal sides (76, 78) of the end section (30) with the forward side (40) have a displacement from the longitudinal middle plane (38) of the support plate (18) which is approximately as large as the displacement of the centers of a vertical receiving opening (64) from the longitudinal middle plane of the support plate (18) plus the radius of the counterbar (32) in the portion thereof which is located above the support plate (18).

6. An operating table as claimed in any one of the preceding claims,
characterized in that under the support plate (18) laterally outside of the vertical receiving openings (64) is a horizontally directed receiving opening (92, 94) extending tansversely to the longitudinal middle plane (38) of the support plate (18) and having an unround cross-section, and that at least one supplemental device (50, 52) is provided which is insertably fastenable in such transversely extending receiving openings (92, 94) by means of a horizontal pin (150) belonging to the supplemental device.

7. An operating table as claimed in Claim 6,
characterized in that on opposite sides the outward displacement of the transversely directed receiving openings (92, 94) is slightly larger than the outward displacement of the centers of the vertical receiving openings (64).

8. An operating table as claimed in Claim 6 or 7,
characterized in that the transversely directed receiving openings (92, 94) and the associated pin (150) have rectangular, preferably square, cross-sections.

9. An operating table as claimed in any one of Claims 6 to 8,
characterized in that the transversely directed receiving openings (92, 94) are formed by the mouths of two transverse and horizontally directed tube sections (86, 88) aligned with one another carried by the free end of the support arm (42).

10. An operating table as claimed in Claim 9,
characterized in that the vertical receiving openings (64) are formed by bores extending vertically through the transversely extending tube sections (86, 88).

11. An operating table as claimed in Claim 10,
characterized in that the bores which form the vertical receiving openings (64) have a smaller diameter than the horizontally measured inside width of the transversely oriented tube sections (86, 88), that the length of the tube sections (86, 88) between their mouths and their vertical receiving openings (64) extending through the tube sections is smaller than the length of the associated pin (150), and that the pin (150) has at its rear end an open vertical slotshaped recess (152) whose width is at least as large as the diameter of the vertical receiving openings (64).

12. An operating table as claimed in Claim 4 or 5 and in any one of Claims 6 to 11,
characterized in that as supplemental devices two triangular support plates (50, 52) are provided each of which has a suitable pin (150) for reception in the transversely oriented receiving openings (92, 94) and in the case of which when the pins (150) are inserted in the receiving openings (92, 94) the trapezoidally shaped end section (30) is enlarged to at least approximately a rectangular form whose width is at least approximately as large as the width of the section (54) of the support plate (18) adjacent to the end section (30).

13. An operating table as claimed in any one of Claims 6 to 12,
characterized in that as a supplemental device having a suitable pin (150) for the transversely directed receiving openings (92, 94) a preferably height adjustable vertical groin support is provided for the carrying out of thigh bone synthesis operations on a patient lying on his side with a removed counterbar (32), which vertical support at approximately half the height of its longitudinal section projecting over the support plate (18) has a horizontal support plate for the upper thigh of the patient.

14. An operating table as claimed in any one of Claims 6 to 10 or as claimed in Claim 13,
characterized in that the pin (150) associated with the transversely directed receiving openings (92, 94) has a vertical bore which when the pin (150) is inserted in a transversely directed receiving opening (92, 94) aligns with a vertical receiving opening (64), and that a bolt is provided which locks the pin (150) in place when it is placed in such a position that it passes through the vertical receiving opening (64) and the bore of the pin (150).

15. An operating table as claimed in any one of the preceding claims,
characterized in that the spars (44, 46) which carry the extension devices (48) each consist of two sections (68, 70) pivotally connected to one another.

16. An operating table as claimed in Claim 6 or as claimed in Claim 6 and any one of Claims 7 to 15,
characterized in that the transversely directed receiving openings (92, 94) have a height which lies between the underside of the support plate (18) and the pivot joints (96, 98) provided on the support arm (42) for the spars (44,46), which height is preferably about 8 cm to 15 cm above the pivot joints (96, 98).

17. An operating table as claimed in Claims 9 to 16,
characterized in that the pivot joints (96, 98) of the spars (44,46) are arranged on the upperside of the support arm (42) on opposite sides of the longitudinal middle plane (38) of the support plate (18) in opposite displacements from such plane.

18. An operating table as claimed in Claim 10 and 16 or 17,
characterized in that a vertical tube section (110) is provided which forms a T-shaped adaptor (84) with the transversely directed tube sections (86, 88), which extends downwardly from the level of the transversely directed tube sections (86, 88) to its connection with the support arm (42) at which it extends downwardly to the upperside of the support arm and is connected to it in a torsionally stiff manner.

19. An operating table as claimed in any one of the preceding claims,
characterized in that below the forward side (40) of the end section (30) of the support plate (18) and on both sides of its longitudinal middle plane (38) are arranged two receiving openings (104,106) of non-circular cross-sections which are horizontally spaced from one another by a distance which is less than the spacing between the vertical receiving openings (64) and which extend longitudinally to the longitudinal middle plane (38) and in vertical direction, and that at least one supplemental plate (56, 58) is provided which is insertably fastenable to at least one of the longitudinally directed receiving openings (104,106) by a horizontal pin corresponding to the non-circular cross-section of the horizontally directed receiving openings (104,106) and which supplemental support plate in its operative position so taken has an upperside which is at least approximately aligned with the upperside of the end section (30) of the support plate (18).

20. An operating table as claimed in Claim 19,
characterized in that the lateral spacing of the centers of the longitudinally directed receiving openings (104,106) is approximately 10 cm.

21. An operating table as claimed in Claim 19 or 20,
characterized in that the longitudinally directed receiving openings (104,106) and the associated pins have rectangular, preferably square, cross-sections.

22. An operating table as claimed in any one of Claims 6 to 18 and as claimed in any one of Claims 19 to 21,
characterized in that the receiving openings (92, 94) which are transversely directed and the receiving openings (104,106) which are longitudinally directed have similar cross-sections.

23. An operating table as claimed in any one of Claims 6 to 18 and as claimed in any one of Claims 19 to 22,
characterized in that the transversely directed receiving openings (92, 94) and the longitudinally directed receiving openings (104,106) are at the same height.

24. An operating table as claimed in any one of Claims 19 to 23,
characterized in that the longitudinally directed receiving openings (104, 106) are formed by the mouths of two longitudinally and horizontally directed and parallel to one another tube sections (100, 102) which are carried by the free end of the support arm (42).

25. An operating table as claimed in Claim 24,
characterized in that the longitudinally directed tube sections (100,102) and the transversely directed tube sections (86, 88) are pairwise directly connected to one another whereby the mouth ends of the longitudinally directed tube sections (100, 102) preferably align with the adjacent vertical outer sides of the transversely directed tube sections (86, 88), and that the longitudinally directed tube sections (104, 106) are connected to one another and to the support arm (42) by means of an intermediate piece (110).

26. An operating table as claimed in Claim 18 and Claim 25,
characterized in that the vertical tube section (110) forms the intermediate piece.

27. An operating table according to any one of Claims 19 to 26,
characterized in that as supplemental plates two leg support plates (56, 58) are provided which extend away from the end section (30) of the support plate (18) in their operative position and parallel to one another, and each of which has a support rod (108) which is located close to the longitudinal middle plane (38) of the support plate (18) and extends parallel to such plane and ends in a suitable pin for the reception in one of the longitudinally directed receiving openings (104.106).

## Revendications

1. Table d'opération pour opérations sur des extrémités étendues de patients, avec un châssis (10) porté par une colonne fixe (12) ou un chariot, avec une plaque de couchage (18) disposée sur ce châssis pour le buste du patient, qui comporte une partie extrême (30) utilisable pour supporter le bassin du patient, au-dessous de laquelle le châssis (10) est réalisé sous la forme d'un bras porteur (42) qui s'étend le long du plan médian longitudinal (38) de la plaque de couchage (18) jusqu'au côté extrême (40) de la partie extrême (303, avec une barre de contre-traction (32) pouvant être fixée en position verticale par enfichage dans une ouverture réceptrice verticale (64) à l'extrémité libre du bras porteur (42), près du côté extrême (40) de la partie extrême (30), et avec deux dispositifs d'extension (48) portés par des longerons horizontaux (44), (46) articulés chacun de façon pivotante autour d'un axe vertical à l'extrémité libre du bras porteur (42) et au moyen de chacun desquels une jambe du patient soutenu par la barre de contre-traction (32) peut être étendue, caractérisée en ce qu'à l'extrémité libre du bras porteur (42), deux ouvertures réceptrices verticales (64) sont prévues pour recevoir la barre de contre-traction (32), ces ouvertures étant disposées des deux côtés du plan médian longitudinal (38) de la plaque de couchage (18) et étant décalées vers l'extérieur par rapport à ce plan d'une distance inférieure à la moitié de la plus grande largeur de la plaque de couchage (18).

2. Table d'opération selon la revendication 1, caractérisée en ce que l'axe de chacune des ouvertures réceptrices (64) eat décalé de 5 à 15 cm, de préférence 11 cm, par rapport au plan médian longitudinal (38) de la plaque de couchage (18).

3. Table d'opération selon la revendication 1 ou 2, caractérisée en ce que les ouvartures réceptrices verticales (64) ont leur axe disposé à une distance du côté extrême (40) de la partie extrême (30) approximativement égale à la moitié du diamètre de la barre de contre-traction (32) dans la partis de celle-ci située au-dessus de la plaque de couchage (18), et que, au-dessus des ouvertures réceptrices varticales (64), la partie extrême (30) comporte des évidements (80), (82) tournés vers son côté extrême (40) et dont la section droite est légèrement plus grande que la section droite de la barre de contre-traction (32) dans la partie de celle-ci qui traverse la plaque de couchage (18).

4. Table d'opération selon l'une des revendications précédentes, caractérisée en ce que la partie extrême (30) va en se rétrécissant en forme de trapèze vers son côté extrême (40).

5. Table d'opération selon la revendication 4, caractérisée en ce que les points d'intersection des côtés longitudinaux (76), (78) de la partie extrême (30) avec le côté extrême de celle-ci (40) sont à une distance du plan médian longitudinal (38) de la plaque de couchage (18) approximativement égale à la distance de l'axe d'une ouverture réceptrice verticale (64) à ce plan médian longitudinal (38) en plus du demi- diamètre de la barre de contre-traction (32) dans la partie de celle-ci située au-dessus de la plaque de couchage (18).

6. Table d'opération selon l'une des revendications précédentes, caractérisée en ce que sous la plaque de couchage (18), latéralement et à l'extérieur des ouvertures réceptrices verticales (64), se trouve de chaque côté une ouverture réceptrice à section droite non ronde orientée perpendiculairement au plan médian longitudinal (38) de la plaque de couchage (18) et horizontalement (92), (94) et qu'au moins un appareil additionnel (50), (52) peut être fixé par enfichage dans l'une de ces ouvertures réceptrices orientées transversalement (92), (94) au moyen d'un tenon horizontal correspondant (150).

7. Table d'opération selon la revendication 6, caractérisée en ce que la distance entre les ouvertures réceptrices orientées transversalement (92), (94) est légèrement plus grande que la distance entre les axes des ouvertures réceptrices verticales (64).

8. Table d'opération selon la revendication 6 ou 7, caractérisée en ce que les ouvertures réceptrices orientées transversalement (92), (94) et les tenons correspondants (150) ont une section droite rectangulaire, de préférence carrée.

9. Table d'opération selon l'une des revendications 6 à 8, caractérisée en ce que les ouvertures réceptrices orientées transversalement (92), (94) sont formées par les extrémités ouvertes de deux tronçons de tube alignés orientés transversalement et horizontalement (86), (88) qui sont portés par l'extrémité libre du bras porteur (42).

10. Table d'opération selon la revendication 9, caractérisée en ce que les ouvertures réceptrices verticales (64) sont formées par des trous traversant verticalement les tronçons de tube orientés transversalement (86), (88).

11. Table d'opération selon la revendication 10, caractérisée en ce que les trous qui forment les ouvertures réceptrices verticales (64) ont un diamètre plus petit que la largeur intérieure des tronçons de tube orientés transversalement (86), (88) mesurée dans la direction horizontale, que la longueur de chacun de ces tronçons de tube (86), (88) entre son extrémité ouverte et l'ouverture réceptrice qui le traverse verticalement (64) est plus petite que la longueur du tenon correspondant (150), et que ce tenon comporte un évidement en forme de fente (152), vertical et ouvert vers son extrémité, dont la largeur est au moins sussi grande que le diamètre des ouvertures réceptrices verticales (64).

12. Table d'opération selon la revendication 4 ou 5 et selon l'une des revendications 6 à 11, caractérisée en ce que, comme appareil additionnel, il est prévu deux plaques supports triangulaires (50), (52) munies chacune d'un tenon (150) adapté aux ouvertures réceptrices orientées transversalement (92), (94) et qui, lorsque les tenons (150) sont enfichés dans ces ouvertures réceptrices (92), (94), complètent la partie extrême en forme de trapèze (30) pour lui donner, au moins approximativement, une forme en plan rectangulaire dont la largeur est, au moins approximativement, aussi grande que la largeur de la partie (54) de la plaque de couchage (18) qui fait suite à la partie extrême (30).

13. Table d'opération selon l'une des revendications 6 à 12, caractérisée en ce que, comme appareil additionnel muni d'un tenon (150) adapté aux ouvertures réceptrices orientées transversalement (92), (94) pour l'exécution d'ostéosynthèses de la cuisse sur un patient couché sur le côté et avec la barre de contre-traction (32) enlevée, il eat prévu un support vertical, de préférence réglable en hauteur qui, approximativement à la moitié de la hauteur de sa partie qui dépasse audessus de la plaque de couchage (18), comporte une surface d'appui horizontale pour la cuisse relevée du patient.

14. Table d'opération selon l'une des revendications 6 à 10 ou selon la revendication 13, caractérisée en ce que le tenon (150) qui correspond aux ouvertures réceptrices orientées transversalement (92), (94) comporte un trou vertical qui, lorsque ce tenon est enfiché dans une de ces ouvertures orientées transversalement (92), (94), est alignée sur une ouverture réceptrice verticale (64), et qu'il est prévu une cheville que l'on introduit dans une ouverture réceptrice verticale (64) et dans le trou dudit tenon (150) pour le verrouiller.

15. Table d'opération selon l'une des revendications précédentes, caractérisée en ce que les longerons (44), (46) qui portent les dispositifs d'extension (48) sont composés chacun de deux parties (68), (70) réliées entre elles de façon articulée.

16. Table d'opération selon la revendication 6 ou selon la revendication 6 et l'une des revendications 7 à 15, caractérisée en ce que les ouvertures réceptrices orientées transversalement (92), (94) ont une hauteur comprise entre la face inférieure de la plaque de couchage (18) et les articulations à pivotement (96), (98) des longerons (44), (46), respectivement, prévues à l'extrémité libre du bras porteur (42), de préférence de 8 à 15 cm au-dessus de ces articulations à pivotement (96), (98).

17. Table d'opération selon les revendications 9 et 16, caractérisée en ce que les articulations à pivotement (96), (98) des longerons (44), (46) sont disposées sur le côté supérieur du bras porteur 42, de chaque côté du plan médian longitudinal (38) de la plaque de couchage (18), à égale distance de ce plan.

18. Table d'opération selon les revendications 10 et 16 ou 17, caractérisée en ce qu'il est prévu un tronçon de tube vertical (110) qui forme un adaptateur en formé de T (84) avec les tronçons de tube orientés transversalement (86), (88) et qui s'étend vers le bas en partant de la hauteur de ces tronçons de tube pour les réunir au bras porteur (42) auquel il est fixé de façon rigide en torsion.

19. Table d'opération selon l'une des revendications précédentes, caractérisée en ce qu'au-dessous du côté extrême (40) de la partie extrême (30) de la plaque de couchage (18), des deux côtés du plan médian longitudinal (38) de celle-ci, deux ouvertures réceptrices à section droite non ronde orientées horizontalement (104), (106) sont prévues avec une distance entre leurs axes plus petite que la distance entre les axes des ouvertures réceptrices verticales (64) et qu'il est prévu au moins une plaque additionnelle (56), (58) qui peut être fixée par enfichage dans une de ces ouvertures réceptrices orientées longitudinalement (104), (106) et qui, dans la position d'utilisation ainsi prise, a sa face supérieure alignée, au moins approximativement, sur la face supérieure de la partie extrême (30) de la plaque de couchage (18).

20. Table d'opération selon la revendication 19, caractérisée en ce que la distance entre les axes des ouvertures réceptrices orientées longitudinalement (104), (106) est approximativement de 10 cm.

21. Table d'opération selon la revendication 19 ou 20, caractérisée en ce que les ouvertures réceptrices orientées longitudinalement (104), (106) et les tenons correspondants ont une section droite rectangulaire, de préférence carrée.

22. Table d'opération selon l'une des revendications 6 à 18 et selon l'une des revendications 19 à 21, caractérisée en ce que les ouvertures réceptrices orientées transversalement (92), (94) et les ouvertures réceptrices orientées longitudinalement (104), (106) ont la même section droite.

23. Table d'opération selon l'une des revendications 6 à 18 et selon l'une des revendications 19 à 22, caractérisée en ce que les ouvertures réceptrices orientées transversalement (92), (94) et les ouvertures réceptrices orientées longitudinalement (104), (106) sont disposées à la même hauteur.

24. Table d'opération selon l'une des revendications 19 à 23, caractérisée en ce que les ouvertures réceptrices orientées longitudinalement (104), (106) sont formées par les extrémités ouvertes de deux tronçons de tube disposés parallèlement entre eux et orientés longitudinalement et horizontalement (100), (102) qui sont portés par l'extrémité libre du bras porteur (42).

25. Table d'opération selon la revendication 24, caractérisée en ce que les tronçons de tube orientés longitudinalement (100), (102) et les tronçons de tube orientés transversalement (86), (88) sont réunis entre eux directement par paires, les extrémités ouvertes des tronçons de tube orientés longitudinalement (100), (102) étant, de préférence, alignés sur les côtés extérieurs verticaux, tournés du côté opposé à la plaque de couchage (18), des tronçons de tube orientés transversalement (86), (88), et que les tronçons de tube orientés longitudinalement (104), (106) sont réunis entre eux et au bras porteur (42) au moyen d'une pièce intermédiaire (110). 26. Table d'opération selon les revendications 18 et 25, caractérisée en ce que le troçon de tube vertical (110) forme la pièce intermédiaire.

27. Table d'opération selon l'une des revendications 19 à 26, caractérisée en ce que, comme plaques additionnelles, il est prévu deux plaques supports de jambe (56), (58) qui, en position d'utilisation, s'étendent parallèlement entre elles à partir de la partie extrême (30) de la plaque de couchage (18) et qui comportent chacune une barre porteuse (108) qui s'étend près du plan médian longitudinal (38) de la plaque de couchage (18) et se termine par un tenon adapté à l'une des ouvertures réceptrices orientées longitudinalement (104), (106).
